# EUROPÄISCHE PATENTSCHRIFT

(11) **EP 0 704 403 B1**
(45) Veröffentlichungstag und Bekanntmachung des Hinweises auf die Patenterteilung: **28.06.2000**
(21) Anmeldenummer: 95115215.6
(22) Anmeldetag: 27.09.1995
(51) Int. Cl.: B65D 3/00, B65D 3/02, A45C 11/04, A45C 11/34

(54) **Verpackung mit gebogenen Flächen**
Package with curved walls
Emballage avec des faces courbes

(30) Priorität: 01.10.1994 DE 4435227
(43) Veröffentlichungstag der Anmeldung: 03.04.1996
(73) Patentinhaber: Wöhrstein, Rolf, 50935 Köln (DE)
(72) Erfinder: Wöhrstein, Rolf, 50935 Köln (DE)
(74) Vertreter: Wanischeck-Bergmann, Axel, Dipl.-Ing.

(56) Entgegenhaltungen:
- DE-C- 654 244
- DE-U- 1 696 235
- US-A- 3 827 623
- US-A- 3 901 431
- US-A- 3 929 271

## Beschreibung

Die Erfindung betrifft eine Verpackung, insbesondere ein Etui aus Zellulose, vorzugsweise Pappe, für vorzugsweise im wesentlichen länglich ausgebildete Gegenstände, wie beispielsweise Brillen, Schreib- und Zeichenutensilien oder dergleichen, bestehend aus zwei miteinander verbindbaren, vorzugsweise im wesentlichen gleich großen Hälften, die einen Hohlraum umschließen und im Querschnitt, insbesondere rund, oval oder in sonstiger Weise eine Kurve beschreibend ausgebildet sind, wobei beide Hälften jeweils aus einem Zellulosestreifen gewickelt sind, der bei der Herstellung zumindest doppellagig übereinander gelegt wird und die Lagen miteinander verbunden, vorzugsweise verleimt werden.

Derartige Verpackungen sind aus dem Stand der Technik bekannt. Beispielsweise offenbart das DE-GM 90 04 015.5 sogenannte Stecketuis aus Pappmaché oder Pappe, die aus zwei miteinander verbindbaren Hälften bestehen. Diese Hälften sind im Querschnitt oval ausgebildet und umschließen einen Hohlraum, wobei jede Hälfte eine offene und eine geschlossene, abgerundete Stirnseite aufweist. Von den beiden Hälften trägt eine Hälfte einen Absatz, der derart ausgebildet ist, daß seine Außenmaße mit den Innenmaßen der zweiten Hälfte übereinstimmen, so daß der Absatz kraftschlüssig in der zweiten Hälfte gehalten wird. Diese Einstecktechnik ist in der Regel allen Einstecketuis gegeben.

Bei derartigen Verpackungen ist es jedoch nachteilig, daß die geschlossenen Stirnseiten der beiden Hälften in einfacher Weise Beschädigungen ausgesetzt sind, wenn in die Verpackung Gegenstände eingelegt werden, deren Längserstreckung größer ist als die Längserstreckung des Hohlraums innerhalb der beiden Verpackungshälften. Hierbei ist auszuführen, daß die Herstellung derartiger Verpakkungen aus Zellulose durch Umwickeln eines die Form des Hohlraums nachbildenden Kerns mit einem Zellulosestreifen erfolgt, woraufhin die rohrförmige Einheit an einem Ende durch Umbiegen des Endes des Zellulosestreifens verschlossen wird. Hierbei werden entsprechende Faltelemente der Verpackungshälfte aufeinander zugefaltet, so daß die umgefalteten Faltelemente aneinander stoßen. Zur Verfestigung dieses Endbereichs werden dann die Faltelemente miteinander verleimt.

Ausgehend von diesem Stand der Technik liegt der Erfindung die **Aufgabe** zugrunde, eine gattungsgemäße Verpackung, insbesondere ein gattungsgemäßes Etui aus Zellulose, vorzugsweise Pappe zu schaffen, daß in einfacher und kostengünstiger Weise herstellbar ist und eine hohe Stabilität insbesondere in den Endbereichen aufweist.

Die **Lösung** dieser Aufgabenstellung sieht vor, daß an einer Längsseite jedes Zellulosestreifens mehrere, zumindest zwei Faltzungen und zumindest zwei Lappen angeordnet sind, wobei die Lappen im Hohlraum unterhalb der Faltzungen und/oder oberhalb der Faltzungen angeordnet und mit den Faltzungen verbunden, vorzugsweise verklebt sind.

Demzufolge ist bei einer Ausführung der erfindungsgemäßen Verpackung vorgesehen, daß jeder Zellulosestreifen eine geradlinige Längskante, zwei geradlinige Seitenkanten und eine weitere Längsseite aufweist, an der Faltzungen und Lappen angeordnet sind. Bei der Herstellung einer erfindungsgemäßen Verpackung wird ein derartiger Zellulosestreifen um einen den Hohlraum nachbildenden Körper gewickelt, so daß die vorzugsweise kreisbogenabschnittförmig ausgebildeten Faltzungen in zumindest doppellagiger Anordnung im wesentlichen deckend aufeinander zu liegen kommen und so daß die Lappen insbesondere im Bereich der Schmalseiten der erfindungsgemäßen Verpackung gegenüberliegend angeordnet sind. Anschließend wird die Wickelform aus dem Verpackungshälftenrohling herausgenommen und die beiden Lappen aufeinander zugefaltet, bevor in einem letzten Schritt die Faltzungen ebenfalls aufeinander zu gefaltet werden und den Endabschluß der Verpackungshälfte bilden. Es versteht sich von selbst, daß bereits während des Wickelns des Zellulosestreifens um den Wickelkörper eine Klebverbindung zwischen den aufeinander anzuordnenden Bereichen jedes Zellulosestreifen ausgeführt wird. Der Vorteil der erfindungsgemäßen Verpackung liegt nun darin, daß durch die zumindest zwei Lappen eine wesentliche Verbesserung der Stabilität einer Verpackungshälfte in ihrem Endbereich erzielbar ist. Diese Stabilität wird darüber hinaus durch die Ausgestaltung der Faltzungen vergrößert, da diese Faltzungen vorzugsweise derart ausgebildet sind, daß gegenüberliegend angeordnete Faltzungen aufeinanderliegend angeordnet und miteinander verbunden werden.

Nach einer Ausführung der Erfindung ist vorgesehen, daß jede Faltzunge zumindest eine, vorzugsweise V-förmig ausgebildete Einkerbungen hat. Diese Einkerbung hat den Vorteil, daß der Faltvorgang der kreisbogenabschnittförmigen Faltzungen vereinfacht wird und daß eine glattflächige Oberfläche im Bereich der Verpackungshälftenenden erzielbar ist.

Nach einer Ausführung der Erfindung ist vorgesehen, daß jeder Zellulosestreifen im Bereich der kreisbogenabschnittförmigen Faltzungen eine durch Einprägungen gebildete Riffelung aufweist. Vorteil dieser Ausgestaltung ist ebenfalls ein vereinfachter Faltvorgang der kreisbogenabschnittförmigen Faltzungen. Hierzu ist vorgesehen, daß die Riffelung auf der dem Hohlraum zugewandten Fläche des Zellulosestreifens angeordnet ist, so daß die Riffelung bei fertiggestellter Verpackung im Bereich der Außenflächen der Verpackung nicht erkennbar ist.

Eine Vereinfachung des Faltvorgangs der Lappen wird in konstruktiv einfacher Weise dadurch erzielt, daß die Riffelung im Bereich der Lappen fortgesetzt ist. Bei der Herstellung derartiger Zellulosestreifen ist es demzufolge vorteilhaft, die Riffelung vor dem Zuschnitt in den Zellulosestreifen einzuprägen.

Schließlich ist es nach einer Ausführung der Erfindung vorgesehen, daß die Zellulosestreifen an ihren Querseiten auf gegenüberliegenden Flächen angeschliffen sind. Das Anschleifen der Zellulosestreifen im Bereich der Querseiten auf gegenüberliegenden Flächen hat insbesondere den Vorteil, daß im Innenbereich, d. h. im Hohlraum jeder Verpackungshälfte keine sichtbare, bzw. eine nur äußerst schwach ausgeprägte Übergangskante entsteht, so daß insbesondere in einfacher Weise auf den Innenflächen der Verpackungshälften textile, Materialien, wie insbesondere Samt, aufgebracht werden können, ohne daß Aufwerfungen durch Übergangskanten entstehen.

Weitere optionale Merkmale und Vorteile der Erfindung ergeben sich aus der nachfolgenden Zeichnung, in der eine bevorzugte Ausführungsform der erfindungsgemäßen Verpackung dargestellt ist. In der Zeichnung zeigt:
- Figur 1: Eine teilweise geschnitten dargestellte Seitenansicht einer Verpackung;
- Figur 2: eine Seitenansicht einer Verpackungshälfte mit geöffnetem Endbereich und
- Figur 3: einen Zellulosestreifen zur Herstellung der Verpackungshälfte gemäß Figur 2.

In Figur 1 ist ein Etui 1 aus Zellulose dargestellt, welches aus zwei Hälften 2 und 3 besteht, die einen nicht näher dargestellten Hohlraum in ihrem Inneren ummanteln. Die Hälfte 3 des Etuis 1 weist einen Absatz 4 auf, der derartig ausgebildet ist, daß er in den Hohlraum in der Hälfte 2 derart einsteckbar ist, daß zwischen dem Absatz 4 der Hälfte 3 und der Innenfläche der Hälfte 2 eine reibschlüssige Verbindung entsteht, wenn die Hälfte 3 mit der Hälfte 2 zusammengesteckt ist.

Der Absatz 4 ist fest mit der Hälfte 3 verbunden, vorzugsweise verklebt. Das Etui 1 sowie der Absatz 4 und demnach auch der Hohlraum des Etuis 1 weisen eine im Querschnitt im wesentlichen ovale Form auf.

Ferner ist das Etui 1 in den Endbereichen 5 und 6 der Hälften 2 und 3 kreisbogenabschnittförmig ausgebildet, so daß bei zusammengesteckten Hälften 2 und 3 ein im wesentlichen kanten- und eckenloses Erscheinungsbild des Etuis 1 entsteht. Zur Anordnung von Karikaturen, Bildern, Zeichnungen, Schriftsymbolen oder dergleichen weist das Etui 1 auf seinen Hälften 2 und 3 Präsentationsflächen 7 und 8 auf. Eine weitere Präsentationsfläche 9 kann im Bereich des Absatzes 4 angeordnet sein, die dann sichtbar wird, wenn die zwei Hälften 2 und 3 auseinandergezogen werden, um das Etui 1 beispielsweise mit einer Brille, mit Schreib- und Zeichenutensilien oder mit anderen im wesentlichen länglich ausgebildeten Gegenständen zu befüllen oder wenn diese Gegenstände aus dem Etui 1 entnommen werden sollen.

In der Figur 1 ist die Hälfte 3 in teilweise geschnitten dargestellter Seitenansicht gezeigt, so daß die Wandung 10 aus Zellulose zu erkennen ist. Auf der Innenfläche 11 der Wandung 10 kann im Endbereich 6 ein textiles Gewebe angeordnet sein, durch welches das Etui 1 ausgekleidet ist.

Wie voranstehend ausgeführt, besteht das Etui 1 aus Zellulose. Hierzu ist jede Hälfte 2 und 3 aus einem Zellulosestreifen gewickelt, wie er in Figur 3 dargestellt ist. Der Zellulosestreifen 12 ist im wesentlichen streifenförmig ausgebildet und weist eine geradlinig begrenzte Längskante sowie zwei rechtwinklig zu der Längskante 13 angeordneten Querseiten 15 auf. Die Querseiten 15 sind zueinander gegenüberliegend angeordnet.

Der Längsseite 13 gegenüberliegend ist eine Längsseite 16 angeordnet, die vier kreisbogenabschnittförmige Faltzungen 17 und zwei im wesentlichen rechteckförmig ausgebildete Lappen 18 aufweist, wobei die Lappen 18 in ihrer quer zur Längsrichtung des Zellulosestreifens 12 verlaufenden Richtung über die Faltzungen 17 hinausragen.

In der Figur 3 ist mit der Bezugsziffer 14 die Außenfläche der Hälfte 3 bezeichnet.

Wie ferner aus der Figur 3, aber auch aus der Figur 2 zu erkennen ist, hat jede Faltzunge 17 eine V-förmig ausgebildete Einkerbung 19, wobei die Einkerbungen 19 in zwei im gewickelten Zustand übereinanderliegenden Faltzungen 17 deckungsgleich übereinander angeordnet sind. Ferner ist im Bereich der Faltzungen 17 und der Lappen 18 eine Riffelung 20 vorgesehen, die durch Einprägung in den Zellulosestreifen 12 eingebracht ist, wobei die Riffelung 20 parallel zur Längsrichtung des Zellulosestreifens 12 verläuft.

Schließlich ist aus Figur 3 zu erkennen, daß der Zellulosestreifen 12 im Bereich der Querseiten 15 einen angeschliffenen Bereich 21 bzw. 22 hat, wobei der Bereich 22 auf der Innenseite, d. h. dem Hohlraum zugewandten Seite des Zellulosestreifens 12 und der angeschliffene Bereich 21 auf der Außenfläche 14 des Zellulosestreifens 12 angeordnet ist.

In der Figur 2 ist die Ausbildung der Hälfte 3 in einem Zwischenschritt der Herstellung des Etuis 1 dargestellt. Es ist zu erkennen, daß der Zellulosestreifen 12 derart gewickelt ist, daß die bestimmungsgemäße Form der Hälfte 3 in ihrem Querschnitt gegeben ist. Lediglich die Lappen 18 und die Faltzungen 17 sind noch nicht gefaltet, so daß die Hälfte 3 im dargestellten Zustand an beiden Stirnseiten offen ist. Im nun anschließenden Herstellungsschritt werden die Lappen 18 in Richtung der Pfeile 23 gefaltet, bevor die Faltzungen 17, in Richtung des Pfeiles 24 über die Lappen 18 gefaltet und mit diesen verleimt werden. In der Figur 2 ist lediglich eine Faltzunge 17 zu erkennen. Es ergibt sich jedoch, daß in diesem Stadium der Herstellung auf jeder Seite des Etuis 1 bereits 2 Faltzungen 17 deckend aufeinanderliegend angeordnet sind.

Zur Vereinfachung des Faltvorgangs der Faltzungen 17 und er Lappen 18 sind die Einkerbungen 19 und die Riffelung 20 in den Faltzungen 17 bzw. in den Lappen 18 vorgesehen. Ferner weist der Zellulosestreifen 12 die angeschliffenen Bereiche 21 und 22 auf, die sowohl eine glattflächige Außenfläche 14 als auch eine glattflächige Innenfläche 11 ermöglichen.

Wie aus der Figur 2, aber aus der Figur 3 zu erkennen ist, müssen die Lappen 18 nicht gleichlang ausgebildet sein. Vielmehr ist es möglich, die Lappen 18 derart auszubilden, daß sie im gefalteten Zustand in Richtung der Pfeile 23 zumindest in Teilbereichen übereinanderliegend angeordnet sind und somit eine weitere Verbesserung der Stabilität der Hälften 2 und 3 in ihren Endbereichen 5 und 6 ermöglichen.

### Bezugszeichenliste

- 1: Etui
- 2: Hälfte
- 3: Hälfte
- 4: Absatz
- 5: Endbereich
- 6: Endbereich
- 7: Präsentationsfläche
- 8: Präsentationsfläche
- 9: Präsentationsfläche
- 10: Wandung
- 11: Innenfläche
- 12: Zellulosestreifen
- 13: Längskante
- 14: Außenfläche
- 15: Querseite
- 16: Längsseite
- 17: Faltzunge
- 18: Lappen
- 19: Einkerbung
- 20: Riffelung
- 21: Bereich
- 22: Bereich
- 23: Pfeil
- 24: Pfeil

## Patentansprüche

1. Verpackung, insbesondere Etui (1) aus Zellulose, vorzugsweise Pappe, für vorzugsweise im wesentlichen länglich ausgebildete Gegenstände, wie beispielsweise Brillen, Schreib- und Zeichenutensilien, bestehend aus zwei miteinander verbindbaren, vorzugsweise im wesentlichen gleichgroßen Hälften (2, 3), die einen Hohlraum umschließen und im Querschnitt insbesondere rund, oval oder in sonstiger Weise eine Kurve beschreibend ausgebildet sind, wobei beide Hälften (2, 3) jeweils aus einem Zellulosestreifen (12) gewickelt sind, der bei der Herstellung zumindest doppellagig übereinandergelegt wird und die Lagen miteinander verbunden, vorzugsweise verleimt werden,
**dadurch gekennzeichnet,**
daß an einer Längsseite (13) jedes Zellulosestreifens (12) mehrere, zumindest zwei Faltzungen (17) und zumindest zwei Lappen (18) angeordnet sind, wobei die Lappen (18) im Hohlraum unterhalb der Faltzungen (17) und / oder oberhalb der Faltzungen (17) angeordnet und mit den Faltzungen (17) verbunden, vorzugsweise verklebt sind.

2. Verpackung nach Anspruch 1,
**dadurch gekennzeichnet,**
daß jede Faltzunge (17) zumindest eine, vorzugsweise V-förmig ausgebildete Einkerbung (19) hat.

3. Verpackung nach Anspruch 1,
**dadurch gekennzeichnet,**
daß jeder Zellulosestreifen (12) im Bereich der kreisbogenabschnittförmigen Faltzungen (17) eine durch Einprägungen gebildete Riffelung (20) aufweist.

4. Verpackung nach Anspruch 3,
**dadurch gekennzeichnet,**
daß die Riffelung (20) im Bereich der Lappen (18) fortgesetzt ist.

5. Verpackung nach Anspruch 1,
**dadurch gekennzeichnet,**
daß die Lappen (18) in ihrer quer zur Längsrichtung des Zellulosestreifens (12) verlaufenden Richtung über die Faltzungen (17) hinausragen.

6. Verpackung nach Anspruch 1,
**dadurch gekennzeichnet,**
daß die Zellulosestreifen (12) an ihren Querseiten (15) auf gegenüberliegenden Flächen (21, 22) angeschliffen sind.

7. Verpackung nach Anspruch 3,
**dadurch gekennzeichnet,**
daß die Riffelung (20) auf der dem Hohlraum zugewandten Fläche (11) des Zellulosestreifens (12) angeordnet ist.

8. Verpackung nach Anspruch 1,
**dadurch gekennzeichnet,**
daß die Lappen (18) im Abstand von zumindest einer Faltzunge (17) nebeneinander unter Zwischenlage zumindest einer Faltzunge (17) derart angeordnet sind, daß sich die Lappen (18) an gegenüberliegenden Seiten einer Hälfte (2, 3) befinden.

9. Verpackung nach Anspruch 1,
**dadurch gekennzeichnet,**
daß an der Längsseite (13) vier, vorzugsweise kreisbogenabschnittförmige Faltzungen (17) angeordnet sind.

10. Verpackung nach Anspruch 1,
**dadurch gekennzeichnet,**
daß die Lappen (18) im wesentlichen rechteckförmig ausgebildet sind.

## Claims

1. Package, particularly a case (1) made of cellulose and preferably of cardboard, for preferably substantially elongate items such as glasses, writing and drawing utensils, said case consisting of two mutually connectable, substantially equally dimensioned halves (2, 3) which enclose a hollow space and of which the cross-section is round, oval or otherwise describing a curve, each of the said two halves (2, 3) being wound from a cellulose strip (12) which is sandwiched during manufacturing to form at least one double layer, of which the layers are connected and preferably bonded to each other,
**characterized in**
that on one longitudinal side (13) of each cellulose strip (12) are provided more and at least two folding tongues (17) and at least two tabs (18), said tabs (18) being arranged within the hollow space below the folding tongues (17) and/or above the folding tongues (17) and being connected and preferably bonded to said folding tongues (17).

2. Package according to claim 1,
**characterized in**
that each folding tongue (17) includes at least one notch (19) which is preferably configured in a V-shape.

3. Package according to claim 1,
**characterized in**
that each cellulose strip (12) includes a fluting (20) formed by impressions in the zone of the folding tongues (17) which are in the form of a section of an arc of a circle.

4. Package according to claim 3,
**characterized in**
that said fluting (20) is continued in the zone of the tabs (18).

5. Package according to claim 1,
**characterized in**
that said tabs (18) protrude beyond said folding tongues (17) in their direction transversely of the longitudinal direction of the cellulose strip (12).

6. Package according to claim 1,
**characterized in**
that said cellulose strips (12) on the cross-sides thereof are chamfered on opposite surfaces (21, 22) by means of grinding.

7. Package according to claim 3,
**characterized in**
that the fluting (20) is arranged on the surface (11) of the cellulose strip (12) facing the hollow space.

8. Package according to claim 1,
**characterized in**
that the tabs (18) are arranged side by side at a distance of at least one folding tongue and under the interposition of at least one folding tongue (17), in such a manner that the tabs (18) are on opposite sides of one half (2, 3).

9. Package according to claim 1,
**characterized in**
that on the longitudinal side (13) four folding tongues (17) are arranged which are preferably in the form of a section of an arc of a circle.

10. Package according to claim 1,
**characterized in**
that the tabs (18) are configured substantially rectangular.

## Revendications

1. Emballage, en particulier étui (1) en cellulose, de préférence en carton-pâte, pour des objets configurés substantiellement de forme allongée comme par exemple des lunettes, des ustensiles pour écrire et dessiner, comprenant deux moitiés (2, 3) de préférence substantiellement de même grandeur, pouvant être reliées l'une à l'autre, qui enferment un espace creux et qui sont configurées avec une section en particulier ronde, ovale ou décrivant une courbe d'une autre manière, les deux moitiés (2, 3) étant enroulées respectivement à partir d'une bande de cellulose (12) qui, lors de la fabrication, est superposée au moins en deux couches et les couches étant reliées l'une à l'autre en étant de préférence collées,
caractérisé en ce
que plusieurs languettes pliantes (17), au moins au nombre de deux, et au moins deux pattes (18) sont placées sur un côté longitudinal (13) de chaque bande de cellulose (12), les pattes (18) étant placées dans l'espace creux au-dessous des languettes pliantes (17) et/ou au-dessus des languettes pliantes (17) et étant reliées aux languettes pliantes (17) en étant de préférence collées

2. Emballage selon la revendication 1,
caractérisé en ce
que chaque languette pliante (17) a au moins une encoche (19) configurée de préférence en forme de V.

3. Emballage selon la revendication 1,
caractérisé en ce
que chaque bande de cellulose (12) présente, dans la zone des languettes pliantes (17) en forme de portion d'arc de cercle, une cannelure (20) formée par des empreintes.

4. Emballage selon la revendication 3,
caractérisé en ce
que la cannelure (20) se poursuit dans la zone des pattes (18).

5. Emballage selon la revendication 1,
caractérisé en ce
que les pattes (18) font saillie dans leur sens transversal par rapport au sens longitudinal de la bande de cellulose (12) au-dessus des languettes pliantes (17).

6. Emballage selon la revendication 1,
caractérisé en ce
que les bandes de cellulose (12) sont affutées sur leurs côtés transversaux (15) sur des faces opposées (21, 22).

7. Emballage selon la revendication 3,
caractérisé en ce
que la cannelure (20) est placée sur la face (11) de la bande de cellulose (12) qui est tournée vers l'espace creux.

8. Emballage selon la revendication 1,
caractérisé en ce
que les pattes (18) sont placées à un écart d'au moins une languette pliante (17) l'une à côté de l'autre en intercalant au moins une languette pliante (17) de telle manière que les pattes (18) se trouvent sur des côtés opposés d'une moitié (2, 3).

9. Emballage selon la revendication 1,
caractérisé en ce
que quatre languettes pliantes (17), de préférence en forme de portion d'arc de cercle, sont placées sur le côté longitudinal (13).

10. Emballage selon la revendication 1,
caractérisé en ce
que les pattes (18) sont configurées substantiellement de forme rectangulaire.
